# FASCICULE DE BREVET EUROPEEN

(11) **EP 2 112 326 B1**
(45) Date de publication et mention de la délivrance du brevet: **05.12.2018**
(21) Numéro de dépôt: 09158469.8
(22) Date de dépôt: 22.04.2009
(51) Int. Cl.: F01D 25/06, F01D 11/12, F01D 25/24

(54) **Carter de turbomachine comportant un dispositif empêchant une instabilité lors d'un contact entre le carter et le rotor**
Gehäuse eines Turbotriebwerks mit einer Vorrichtung zum Schutz vor Instabilität bei Kontakt zwischen dem Gehäuse und dem Rotor
Turbomachine casing comprising a device preventing instability in the event of contact between the casing and the rotor

(30) Priorité: 23.04.2008 FR 0852717
(43) Date de publication de la demande: 28.10.2009
(73) Titulaire: Safran Aircraft Engines, 75015 Paris (FR)
(72) Inventeur: Caucheteux, Mathieu, 94000 Creteil (FR); Garcin, François, 75019 Paris (FR); Lombard, Jean-Pierre, 77830 Pamfou (FR); Triconnet, Nicolas, 77310 Saint Fargeau Ponthierry (FR)
(74) Mandataire: Cardy, Sophie Marie

(56) Documents cités:
- EP-A- 1 016 792
- EP-A- 1 746 249
- EP-A2- 1 172 524
- JP-A- 2006 144 575
- US-A- 3 319 929

## Description

L'invention concerne le domaine des ensembles rotor/stator de turbomachines et en particulier les ensembles rotor/stator présentant un jeu faible entre eux, que l'on rencontre notamment dans les compresseurs, turbines et soufflantes de turbomachines, en particulier pour les moteurs d'avions.

En effet, pour augmenter le rendement des moteurs d'avions, on a diminué le jeu entre les parties tournantes formées des roues aubagées (ou étages rotoriques) et les parties fixes les entourant qui sont constitués de carters supportant par ailleurs des séries d'aubes fixes (ou étages statoriques).

Cependant, cette diminution du jeu entraîne des risques accrus de contact entre les aubes mobiles de la roue aubagée et le tronçon du carter en vis-à-vis, avec dans certains cas des contacts rendant le système instable.

Sur la figure 1, on a représenté un tel un carter 10 revêtu d'une couche de matériau abradable 12 sur sa face interne avec une roue aubagée 20 montée dans le logement délimité par le carter 10.

Ces contacts interviennent notamment au moment de régimes transitoires, du fait d'une interférence locale ou continue entre un sommet d'aube et la piste en regard du carter. Lors de ces contacts, on comprend que les aubes peuvent subir de fortes sollicitations à caractère vibratoire, et qu'à cette occasion elles puissent vibrer sur un de leurs modes propres. Dans ce cas, le niveau vibratoire augmente alors très rapidement, soumettant les aubes concernées à des déformations susceptibles de dépasser leur limite d'endurance, ce qui conduit à une dégradation de la piste abradable et un endommagement des aubes (échauffement en bout de pale, criques de fatigue, déformation permanente..) pouvant conduire à la rupture. Habituellement, le phénomène est très bref, soit qu'un événement extérieur vienne y mettre fin (changement de vitesse de rotation du rotor, transitoire thermique..), soit que la fréquence propre de l'aube endommagée soit modifiée, en entraînant un désaccord du système.

Le phénomène peut toucher une seule aube, un ensemble d'aubes ou l'ensemble de la roue, à savoir toutes les aubes, ce dernier cas se présentant rarement du simple fait des dispersions de longueur d'aube, dues à la fabrication.

En général, pour limiter de tels endommagements, on effectue un détalonnage au bord d'attaque et/ou au bord de fuite, afin que les contacts n'aient pas lieu à ces emplacements-là mais dans les zones où la pale est plus robuste : celui-ci intervient au détriment des performances.

Il est également connu de FR2869069 de considérer les phénomènes vibratoires dus aux pales d'une roue aubagée et de prévenir les phénomènes de résonance par un désaccordage volontaire de la roue aubagée. Le document US 3319929 présente un ensemble rotor/ stator dans lequel le rotor est une léchette annulaire et le stator comporte une couronne abradable disposée sur la face intérieure d'une virole. Selon ce document, un anneau d'amortissement est monté sur la face extérieure de la virole du stator. Des documents EP1016792A2 et EP1746249A2, encore d'autres ensembles rotor/stator sont connus.

Dans ce cas, on ne tient cependant pas compte des interactions rotor/stator encore dénommées phénomènes de couplage, entre les modes vibratoires de la roue aubagée et ceux de l'ensemble formé du carter et de la roue aubagée.

La présente invention a pour objectif de fournir une solution permettant de surmonter les inconvénients de l'art antérieur et en particulier offrant la possibilité d'écarter tout risque vibratoire de l'ensemble rotor/stator. A cet effet la présente invention porte sur un ensemble rotor/stator selon la revendication 1 comportant un carter, ce carter formant le stator, ledit ensemble rotor/stator comportant en outre une roue aubagée formant le rotor. Le carter comporte un dispositif empêchant une instabilité lors d'un contact entre le carter et la roue aubagée, ledit dispositif comprenant une succession d'éléments disposés le long de la circonférence du carter et présentant, entre deux éléments voisins, une rigidité différente, les nombres d'éléments de même rigidité étant différents d'un multiple du nombre d'onde du mode vibratoire à inhiber de la roue aubagée qui lui est destinée.

Un tel dispositif anti-instabilité est disposé au moins sur le tronçon destiné à recevoir la roue aubagée, c'est-à-dire à l'emplacement de la piste circulaire du carter en regard de cette roue aubagée. On peut également disposer ce dispositif anti-instabilité sur toute la longueur du carter ou seulement sur le tronçon destiné à recevoir la roue aubagée.

De cette manière, on comprend que selon l'invention, on brise la symétrie cyclique du carter qui ne présente plus une série de secteurs géométriquement identiques. En effet, le carter présente soit une alternance de secteurs de rigidité différente soit une succession irrégulière de secteurs de rigidité différente.

Cette solution présente aussi l'avantage supplémentaire d'écarter les risques de phénomène de couplage par une adaptation simple de la partie statorique sans incidence sur les pièces environnantes en particulier sur le rotor, le canal inter-aubes ou la veine aérodynamique qui ne sont pas modifiés, de sorte que cette solution peut être mise en oeuvre sur du matériel existant.

De préférence, ledit dispositif anti-instabilité comporte des éléments d'un premier type présentant une première rigidité et des éléments d'un deuxième type présentant une deuxième rigidité différente de la première rigidité. Dans ce cas, selon l'invention, à la fois le nombre d'éléments du premier type et le nombre d'éléments du deuxième type est différent d'un multiple du nombre d'onde du mode vibratoire à inhiber de la roue aubagée qui va se trouver en vis-à-vis du carter, ou du tronçon de carter concerné.

Les éléments du premier type présentent une première dimension de secteur angulaire et les éléments du deuxième type présentent une deuxième dimension de secteur angulaire.

Pour des raisons de simplicité de mise en oeuvre et de modélisation, on privilégie le cas où la première dimension de secteur angulaire et la deuxième dimension de secteur angulaire sont identiques, de sorte que les éléments du premier type et les éléments du deuxième type présentent la même étendue angulaire.

On peut aussi envisager le cas où la première dimension de secteur angulaire et la deuxième dimension de secteur angulaire sont différentes.

La présente invention s'applique également au cas où ledit dispositif anti-instabilité comporte, en outre des éléments du premier type et des éléments du deuxième type, d'autres éléments présentant une autre rigidité, de sorte que le dispositif anti-instabilité comprend le long de la circonférence du carter plus de deux rigidités différentes.

Avantageusement, dans l' ensemble rotor/stator, ladite roue aubagée est un disque aubagé monobloc (DAM) ou un anneau aubagé monobloc (ANAM).

La présente invention porte aussi sur un compresseur axial, basse pression, à pression intermédiaire ou haute pression, comprenant, à titre de stator, un carter tel que celui présenté précédemment qui comporte un dispositif empêchant une instabilité lors d'un contact entre le carter et la roue aubagée, ainsi que sur une turbomachine comportant un tel compresseur axial.

La présente invention porte aussi sur un compresseur centrifuge comprenant, à titre de stator, un carter tel que celui présenté précédemment qui comporte un dispositif empêchant une instabilité lors d'un contact entre le carter et la roue aubagée, ainsi que sur une turbomachine comportant un tel compresseur centrifuge.

La présente invention concerne de plus une soufflante comprenant, à titre de stator, un carter tel que celui présenté précédemment qui comporte un dispositif empêchant une instabilité lors d'un contact entre le carter et la roue aubagée, ainsi que sur une turbomachine comportant une telle soufflante.

La présente invention porte aussi sur une turbine, haute pression, basse pression ou à pression intermédiaire, comprenant, à titre de stator, un carter tel que celui présenté précédemment qui comporte un dispositif empêchant une instabilité lors d'un contact entre le carter et la roue aubagée, ainsi que sur une turbomachine comportant une telle turbine.

Enfin, la présente invention se rapporte à un procédé selon la revendication 15 pour empêcher l'apparition d'une instabilité lors d'un contact dans un ensemble stator/rotor de turbomachine, consistant à inhiber au moins un mode vibratoire d'une roue aubagée appartenant au rotor, caractérisé par le fait qu'il consiste à aménager le carter, au moins sur le tronçon en vis-à-vis de la roue aubagée, afin qu'il présente, le long de sa circonférence, des secteurs angulaires de rigidité différentes, les nombres de secteurs angulaires de même rigidité étant différents d'un multiple du nombre d'onde du mode vibratoire de la roue aubagée à inhiber.

Globalement, grâce à la solution selon la présente invention, il est possible de créer une dissymétrie azimutale de la rigidité du carter qui est choisie pour inhiber le mode vibratoire voulu de la roue aubagée appartenant au rotor, et ceci afin d'empêcher tout phénomène de couplage entre le rotor et le stator.

D'autres avantages et caractéristiques de l'invention ressortiront à la lecture de la description suivante faite à titre d'exemple et en référence aux dessins annexés dans lesquels :
- la figure 1, déjà décrite, est une vue en perspective d'une roue aubagée montée dans son carter de façon classique,
- la figure 2 est une vue en perspective d'un carter pour un premier mode de réalisation de l'invention,
- la figure 3 est une représentation azimutale d'une onde avec un nombre d'onde égal à quatre, illustrant la correspondance avec la répartition des matériaux de l'abradable du carter de la figure 2,
- la figure 4 est une vue en perspective d'un carter pour un deuxième mode de réalisation de l'invention,
- la figure 5 est une vue en perspective d'un carter pour un troisième mode de réalisation de l'invention, et
- la figure 6 est une vue en coupe, de face, du carter de la figure 5 selon la direction VI.

Dans la suite, on entend par nombre d'onde ou de diamètre nodal ou indice de déphasage d'un mode vibratoire, s'agissant d'un système circulaire à symétrie cyclique, le nombre de sommets (ou ventres) ou de creux représentant respectivement les maximums d'amplitude positive ou négative selon une direction radiale de l'onde en question. Le nombre de noeuds, à savoir de position avec une amplitude 0/nulle de l'onde est le double de ce nombre d'onde.

Par exemple, une onde avec un nombre d'onde de trois, correspondant à trois diamètres nodaux, est une onde à six noeuds.

Ainsi, sur la figure 3, une onde W est représentée dans un repère spatial cylindrique (représentation azimutale) et elle présente quatre diamètres nodaux D1 à D4, illustrés en relation avec les huit noeuds de vibration situés entre les quatre creux et les quatre ventres de l'onde W. Ainsi, cette onde W présente un nombre d'onde égal à quatre. L'onde W se décompose en quatre profils sinusoïdaux successifs identiques : sur la figure 3, les quatre périodes spatiales W1 à W4 ont été délimitées par les diamètres D1 et D3.

Afin d'illustrer différents modes de réalisation de la présente invention, on a choisi un carter selon l'invention muni d'un dispositif anti-instabilité se composant de quatorze secteurs angulaires de deux types présentant deux rigidités différentes et correspondants à une succession de quatorze éléments de même dimension angulaire, deux éléments voisins ayant une rigidité différente.

Ainsi, en conformité avec l'invention, sept (les nombres d'éléments ou de secteurs angulaires de même rigidité du dispositif anti-instabilité) n'est pas un multiple de quatre (nombre d'onde de l'onde W).

Plus précisément, pour chacun des trois modes de réalisation illustrés et décrits ci-après on a prévu seulement deux types d'éléments dénommés respectivement des éléments d'un premier type présentant une première rigidité et des éléments d'un deuxième type présentant une deuxième rigidité différente de la première rigidité.

Selon un premier mode de réalisation illustré sur la figure 2, l'invention consiste à disposer un dispositif anti-instabilité 120 sur la face interne du carter 110, ledit dispositif anti-instabilité comportant par secteur angulaire, des éléments du premier type 122 et des éléments du deuxième type 124 qui sont constitués respectivement de couches de matériaux abradables A et B de module de Young différents.

Ici, pour des raisons de simplicité, on a choisi des éléments du premier type 122 et des éléments du deuxième type 124 qui présentent la même épaisseur et qui recouvrent toute la face interne du carter, à savoir toute sa circonférence et même éventuellement au-delà, en direction longitudinale, que le tronçon concerné par la roue aubagée 20 visée.

En pratique, pour former cette couche d'abradable sectorisée 120 comprenant quatorze secteurs, dont sept secteurs formés des éléments du premier type 122 en un matériau A et sept secteurs formés des éléments du deuxième type 124 en un matériau B, on utilise des matériaux A et B similaires pour lesquels on fait varier la proportion des matériaux entrant dans leur composition afin d'obtenir une différence de module de Young, à savoir de rigidité.

Deux matériaux A et B de nature différente peuvent également être utilisés pour former les éléments du premier type 122 en un premier matériau A et les éléments du deuxième type 124 en un deuxième matériau B.

Par exemple, le premier matériau A est un matériau de type « Metco » (marque déposée), à savoir issu d'une poudre très fine composée d'un polymère (tel que le polyéthylène téréphtalate- PET -par exemple) dont les grains sont recouverts de poudre d'alumine et de silice, et d'un liant. Ce type de poudre est en général projetée par plasma, la projection vaporisant le PET, ce qui conduit à un dépôt poreux ayant une certaine tenue à la température.

Par exemple, le deuxième matériau B est un matériau de type « RTV » (marque déposée), à savoir un composé de caoutchouc de silicone résistant aux variations de température car résultant d'une polymérisation du composé sous pression pour augmenter la densité. Alternativement, le deuxième matériau B est un « silastic » (marque déposée), à savoir un élastomère de silicone.

Les techniques employées pour le dépôt de cette couche d'abradable sectorisée 120 restent inchangées et sont bien entendu liées au(x) matériau(x) utilisé(s).

Par exemple on peut également utiliser un alliage à base nickel molybdène chrome, en particulier de type Hastelloy (marque déposée), qui est déposé par projection plasma ou encore par projection laser (la poudre est projetée dans le bain de fusion local engendré par le faisceau laser).

Au final, on obtient une couche d'abradable sectorisée 120 pour laquelle la distance radiale R, entre l'axe du carter 110 et la face interne du carter 110 revêtue de cette couche, est constante et sensiblement égale au rayon de la roue aubagée 20.

Considérons le cas où l'onde W est une onde correspondant à l'un des modes propres de la roue aubagée 20, et qu'en conséquence on souhaite l'inhiber.

Si, comme on le voit sur la figure 3, l'onde W est associée au carter 110 selon la figure 2, on se retrouve avec chaque période spatiale de l'onde qui est associée avec une zone angulaire correspondante du carter de rigidité différente, du fait de la couche d'abradable sectorisée 120.

En l'espèce, la première période spatiale W1 de l'onde W est associée avec le premier quart de la circonférence du carter 110 (à droite sur la figure 3) présentant deux éléments du premier type 122 (matériau A) et un élément du deuxième type 124 (matériau B) qui se succèdent dans l'ordre A B A (on utilise le sens horaire).

De la même façon, la deuxième période spatiale W2 de l'onde W est associée avec le deuxième quart de la circonférence du carter 110 (en haut sur la figure 3) présentant deux éléments du premier type 122 (matériau A) et deux éléments du deuxième type 124 (matériau B) qui se succèdent dans l'ordre A B A B.

Pour la troisième période spatiale W3 de l'onde W et le troisième quart de la circonférence du carter 110 (à gauche sur la figure 3), on trouve la succession de matériaux B A B et pour la quatrième période spatiale de l'onde W et le quatrième quart de la circonférence du carter 110 (en bas sur la figure 3), on trouve la succession de matériaux B A B A.

Ainsi, il ressort de ce système que chaque période spatiale W1 à W4 de l'onde W se retrouve associée à une rigidité différente de la portion angulaire correspondante sur le carter 110. Il en découle que chaque période spatiale W1 à W4 de l'onde W aura une vitesse de propagation différence, de sorte que l'onde W ne peut pas s'installer dans le carter 110 ou dans la roue aubagée 20 lors de phénomènes de prise de contact rotor/stator.

Selon un deuxième mode de réalisation de l'invention représenté sur la figure 4, on utilise une couche d'abradable sectorisée 220 pour laquelle lesdits éléments du premier type 222 et des éléments du deuxième type 224 sont des couches de matériau abradable d'épaisseurs différentes, disposés par secteur angulaire sur la face interne du carter 210. Plus précisément, on a choisi des éléments du premier type 222 et des éléments du deuxième type 224 qui sont réalisés dans le même matériau et présentent donc le même module de Young et qui sont disposés sur toute la face interne du carter 210.

A cette fin, pour que la distance radiale R (entre l'axe du carter et la face interne du carter 210 revêtue des éléments du premier type 222 et des éléments du deuxième type 224 d'épaisseurs différentes) reste constante, on utilise un carter 210 dont la face interne est crénelée.

Plus précisément, c'est au moins le tronçon du carter 210 destiné à former la piste de la roue aubagée 20, qui présente une face interne crénelée grâce à des rainures longitudinales 214 régulièrement espacées entre elles. Ici, on a choisi une distance inter rainures égale au secteur angulaire de chaque rainure longitudinale 214. Entre deux rainures longitudinales 214 adjacentes est donc formée une nervure longitudinale 212 de même étendue angulaire.

Ainsi, dans le cas de ce deuxième mode de réalisation, on usine la face interne du carter 210 afin de former l'alternance de nervures longitudinales 212 et de rainures longitudinales 214, puis on fait le dépôt de la couche d'abradable 220.

Pour cela, on peut réaliser une seule couche d'abradable 220 présentant au départ une épaisseur constante, et donc un relief crénelé image de la surface interne du carter 210, qui est ensuite usinée en surface pour aboutir à un logement de carter de rayon R.

Alternativement, on peut déposer de façon séparée le matériau formant les éléments du premier type 222 et les éléments du deuxième type 224, respectivement sur les nervures longitudinales 212 et les rainures longitudinales 214 de la surface interne du carter 210, et ceci directement avec une épaisseur définitive qui est différente entre les éléments du premier type 222 et les éléments du deuxième type 224. En effet, l'écart d'épaisseur entre les éléments du premier type 222 et les éléments du deuxième type 224 est égale à la profondeur des rainures longitudinales 214.

Selon un troisième mode de réalisation de l'invention représenté sur les figures 5 et 6, c'est la face externe du carter 310 qui est équipée d'un dispositif anti-instabilité 320 par le fait que lesdits éléments du deuxième type sont des nervures 314 disposées par secteur angulaire en faisant saillie sur la face externe du carter 310, de façon à former des oreilles servant de raidisseurs sur cette face externe du carter qui est ainsi crénelée en vue de face (voir figure 6).

Dans le cas représenté, il y a sur la circonférence du carter 310 sept nervures 314 en alternance avec sept secteurs angulaires 312 sans nervures qui forment les éléments du premier type du dispositif anti-instabilité 320.

Pour la fabrication du carter 310, on a en fait prévu trois tronçons de carter 310a, 310b et 310c et deux disques 311a et 311b qui sont chacun disposés entre deux tronçons de carter voisins.

Chaque disque 311a et 311b présente une ouverture interne de diamètre égal au diamètre interne des tronçons de carter 310a, 310b et 310c et un contour extérieur compris entre deux cercles concentriques délimitant respectivement le contour extérieur des secteurs angulaires 312 sans nervures et des secteurs angulaires 314 avec nervures.

Le montage de l'empilement entre les trois tronçons de carter 310a, 310b et 310c et les deux disques 311a et 311b est effectué de sorte que les nervures 314 des deux disques sont alignées sur les mêmes secteurs angulaires.

Ainsi, les nervures 314 s'étendent radialement suffisamment pour créer la différence de rigidité souhaitée entre les secteurs angulaires 312 sans nervures et les secteurs angulaires 314 avec nervures. Quant à l'étendue longitudinale (dans la direction de l'axe du carter 310) des nervures 314, du fait du mode de mise en oeuvre avec les deux disques 311a et 311b, elle est limitée à l'épaisseur des disques 311a et 311b.

On comprend que la solution proposée des nervures 314 de faible étendue longitudinale permet de ne pas alourdir le carter. Cependant, à la place des nervures de faible étendue longitudinale 314, on peut prévoir des éléments saillants s'étendant sur une grande partie ou toute la longueur du carter.

Dans ce cas du troisième mode de réalisation, la face interne du carter est revêtue d'une couche de matériau abradable 322 continue d'épaisseur constante réalisée dans un matériau unique, identique à la couche 12 du carter 10 de l'art antérieur présenté sur la figure 1.

On comprend que pour le troisième mode de réalisation, contrairement au premier mode de réalisation et au deuxième mode de réalisation décrits précédemment, ce n'est pas la couche de matériau abradable 322 qui intègre le dispositif anti-instabilité mais que c'est le carter 310 qui présente des secteurs angulaires de rigidité différente.

On comprend donc qu'en choisissant, pour le dispositif selon l'invention du carter associé à une roue aubagée, des nombres d'éléments du premier type et d'éléments du deuxième type différents d'un multiple du nombre d'onde du mode vibratoire à inhiber de la roue aubagée, on empêche toute propagation de ce mode vibratoire au carter 110, 210 ou 310 ou dans la roue aubagée 20 lors de phénomènes de prise de contact rotor/stator...

Ces exemples de mise en oeuvre ne représentent qu'un cas particulier d'onde W (avec un nombre d'onde égal à quatre) et de nombre d'éléments du premier type et d'éléments du deuxième type (à savoir sept de chaque) pour le dispositif anti-instabilité associé.

De façon générale, il est nécessaire d'adapter la succession des éléments du premier type et des éléments du deuxième type, à savoir leur nombre et leur étendue angulaire individuelle, aux fins de constituer un motif adapté au nombre d'onde du ou des modes vibratoires du rotor que l'on souhaite perturber.

## Revendications

1. Ensemble rotor/stator comportant un carter (110; 210; 310) formant le stator et une roue aubagée (20) formant le rotor, le carter (110; 210; 310) comportant, à un emplacement situé en regard de la roue aubagée, un dispositif (120; 220; 320) empêchant une instabilité lors d'un contact entre le carter (110; 210; 310) et la roue aubagée (20), **caractérisé en ce que** ledit dispositif (120; 220; 320) comprend une succession d'éléments (122, 124; 222, 224; 312, 314) disposés le long de la circonférence du carter (110; 210; 310) et présente, entre deux éléments (122, 124; 222, 224; 312, 314) voisins, une rigidité différente, les nombres d'éléments de même rigidité (122, 124; 222, 224; 312, 314) étant différents d'un multiple du nombre d'onde du mode vibratoire à inhiber de la roue aubagée (20).

2. Ensemble rotor/stator selon la revendication précédente, **caractérisé en ce que** ledit dispositif (120; 220; 320) comporte des éléments (122; 222; 312) d'un premier type présentant une première rigidité et des éléments (124; 224; 314) d'un deuxième type présentant une deuxième rigidité différente de la première rigidité.

3. Ensemble rotor/stator selon la revendication 2, **caractérisé en ce que** lesdits éléments (122, 124) du premier et du deuxième type sont des couches de matériau abradable de module de Young différents, disposés par secteur angulaire sur la face interne du carter (110; 210; 310).

4. Ensemble rotor/stator selon la revendication 2, **caractérisé en ce que** lesdits éléments du premier type (222) et lesdits éléments du deuxième type (224) sont des couches de matériau abradable d'épaisseurs différentes, disposés par secteur angulaire sur la face interne du carter (110).

5. Ensemble rotor/stator selon la revendication 2, **caractérisé en ce que** lesdits éléments du deuxième type sont des nervures (314) disposées par secteur angulaire en faisant saillie sur la face externe du carter (310).

6. Ensemble rotor/stator selon l'une quelconque des revendications précédentes, **caractérisé en ce que** les éléments du premier type présentent une première dimension de secteur angulaire et les éléments du deuxième type présentent une deuxième dimension de secteur angulaire et **en ce que** la première dimension de secteur angulaire et la deuxième dimension de secteur angulaire sont identiques.

7. Ensemble rotor/stator selon l'une quelconque des revendications 1 à 5, **caractérisé en ce que** les éléments du premier type présentent une première dimension de secteur angulaire et les éléments du deuxième type présentent une deuxième dimension de secteur angulaire et **en ce que** la première dimension de secteur angulaire et la deuxième dimension de secteur angulaire sont différentes.

8. Ensemble rotor/stator selon l'une quelconque des revendications 1 à 7, **caractérisé en ce que** ladite roue aubagée (20) est un disque aubagé monobloc (DAM) ou un anneau aubagé monobloc (ANAM).

9. Compresseur comprenant un ensemble rotor/stator selon l'une quelconque des revendications 1 à 8.

10. Turbomachine, en particulier turboréacteur, comprenant un compresseur selon la revendication 9.

11. Soufflante comprenant un ensemble rotor/stator selon l'une quelconque des revendications 1 à 8.

12. Turbomachine, en particulier turboréacteur, comprenant une soufflante selon la revendication 11.

13. Turbine comprenant un ensemble rotor/stator selon l'une quelconque des revendications 1 à 8.

14. Turbomachine, en particulier turboréacteur, comprenant une turbine selon la revendication 13.

15. Procédé pour empêcher l'apparition d'une instabilité lors d'un contact dans un ensemble stator/rotor de turbomachine, consistant à inhiber au moins un mode vibratoire d'une roue aubagée (20) appartenant au rotor, **caractérisé par le fait qu'**il consiste à aménager le carter (110; 210; 310), à un emplacement situé en regard de la roue aubagée, afin qu'il présente, le long de sa circonférence, des secteurs angulaires de rigidité différentes, les nombres de secteurs angulaires de même rigidité étant différents d'un multiple du nombre d'onde du mode vibratoire de la roue aubagée (20) à inhiber.

## Patentansprüche

1. Rotor/Stator-Anordnung, umfassend ein Gehäuse (110; 210; 310), das den Stator bildet, und ein Schaufelrad (20), das den Rotor bildet, wobei das Gehäuse (110; 210; 310) an einer dem Schaufelrad gegenüberliegenden Stelle eine eine Instabilität bei einem Kontakt zwischen dem Gehäuse (110; 210; 310) und dem Schaufelrad (20) verhindernde Vorrichtung (120; 220; 320) umfasst, **dadurch gekennzeichnet, dass** die Vorrichtung (120; 220; 320) eine Folge von Elementen (122, 124; 222, 224; 312, 314), welche entlang des Umfangs des Gehäuses (110; 210; 310) angeordnet sind, umfasst und zwischen zwei benachbarten Elementen (122, 124; 222, 224; 312, 314) eine unterschiedliche Steifigkeit aufweist, wobei die Anzahlen von Elementen mit gleicher Steifigkeit (122, 124; 222, 224; 312, 314) von einem Vielfachen der Wellenzahl der zu verhindernden Schwingungsform des Schaufelrades (20) verschieden sind.

2. Rotor/Stator-Anordnung nach dem vorhergehenden Anspruch, **dadurch gekennzeichnet, dass** die Vorrichtung (120; 220; 320) Elemente (122; 222; 312) eines ersten Typs, welche eine erste Steifigkeit aufweisen, und Elemente (124; 224; 314) eines zweiten Typs, welche eine von der ersten Steifigkeit verschiedene zweite Steifigkeit aufweisen, umfasst.

3. Rotor/Stator-Anordnung nach Anspruch 2, **dadurch gekennzeichnet, dass** die Elemente (122, 124) des ersten und des zweiten Typs Lagen aus Abriebmaterial mit unterschiedlichem Elastizitätsmodul sind, die winkelsektorweise auf der Innenseite des Gehäuses (110; 210; 310) angeordnet sind.

4. Rotor/Stator-Anordnung nach Anspruch 2, **dadurch gekennzeichnet, dass** die Elemente des ersten Typs (222) und die Elemente des zweiten Typs (224) Lagen aus Abriebmaterial mit unterschiedlichen Dicken sind, die winkelsektorweise auf der Innenseite des Gehäuses (110) angeordnet sind.

5. Rotor/Stator-Anordnung nach Anspruch 2, **dadurch gekennzeichnet, dass** die Elemente des zweiten Typs Rippen (314) sind, die auf der Außenseite des Gehäuses (310) vorstehend winkelsektorweise angeordnet sind.

6. Rotor/Stator-Anordnung nach einem der vorhergehenden Ansprüche, **dadurch gekennzeichnet, dass** die Elemente des ersten Typs eine erste Winkelsektorabmessung aufweisen und die Elemente des zweiten Typs eine zweite Winkelsektorabmessung aufweisen und dass die erste Winkelsektorabmessung und die zweite Winkelsektorabmessung identisch sind.

7. Rotor/Stator-Anordnung nach einem der Ansprüche 1 bis 5, **dadurch gekennzeichnet, dass** die Elemente des ersten Typs eine erste Winkelsektorabmessung aufweisen und die Elemente des zweiten Typs eine zweite Winkelsektorabmessung aufweisen und dass die erste Winkelsektorabmessung und die zweite Winkelsektorabmessung unterschiedlich sind.

8. Rotor/Stator-Anordnung nach einem der Ansprüche 1 bis 7, **dadurch gekennzeichnet, dass** das Schaufelrad (20) eine einstückige Schaufelscheibe (Blisk) oder ein einstückiger Schaufelring (Bling) ist.

9. Verdichter, der eine Rotor/Stator-Anordnung nach einem der Ansprüche 1 bis 8 umfasst.

10. Turbomaschine, insbesondere Turbostrahltriebwerk, umfassend einen Verdichter nach Anspruch 9.

11. Gebläse, das eine Rotor/Stator-Anordnung nach einem der Ansprüche 1 bis 8 umfasst.

12. Turbomaschine, insbesondere Turbostrahltriebwerk, umfassend ein Gebläse nach Anspruch 11.

13. Turbine, die eine Rotor/Stator-Anordnung nach einem der Ansprüche 1 bis 8 umfasst.

14. Turbomaschine, insbesondere Turbostrahltriebwerk, umfassend eine Turbine nach Anspruch 13.

15. Verfahren zur Verhinderung des Auftretens einer Instabilität bei einem Kontakt in einer Stator/Rotor-Anordnung einer Turbomaschine, welches darin besteht, wenigstens eine Schwingungsform eines zu dem Rotor gehörenden Schaufelrades (20) zu verhindern, **dadurch gekennzeichnet, dass** es darin besteht, das Gehäuse (110; 210; 310) an einer dem Schaufelrad gegenüberliegenden Stelle anzuordnen, damit es entlang seines Umfangs Winkelsektoren mit unterschiedlicher Steifigkeit aufweist, wobei die Anzahlen von Winkelsektoren mit gleicher Steifigkeit von einem Vielfachen der Wellenzahl der zu verhindernden Schwingungsform des Schaufelrades (20) verschieden sind.

## Claims

1. A rotor and stator assembly comprising a casing (110;210;310) forming the stator and a bladed wheel (20) forming the rotor, the casing (110; 210; 310) including, at a location situated in register with the bladed wheel, a device (120; 220; 320) for preventing instability during contact between the casing (110; 210; 310) and the bladed wheel (20), **characterized in that** said device (120; 220; 320) comprises a succession of elements (122, 124; 222, 224; 312, 314) disposed along the circumference of the casing (110; 210; 310) and presents, between two adjacent elements (122, 124; 222, 224; 312, 314) stiffnesses that are different, the numbers of elements of the same stiffness (122, 124; 222, 224; 312, 314) not being equal to a multiple of the wave number of the vibratory mode of the bladed wheel (20) that is to be inhibited.

2. A rotor and stator assembly according to the preceding claim, **characterized in that** said device (120; 220; 320) comprises elements (122; 222; 312) of a first type presenting a first stiffness and elements (124; 224; 314) of a second type presenting a second stiffness different from the first stiffness.

3. A rotor and stator assembly according to claim 2, **characterized in that** said elements (122, 124) of the first type and of the second type are layers of abradable material having different Young's moduluses, disposed in angular sectors on the inside face of the casing (110; 210; 310).

4. A rotor and stator assembly according to claim 2, **characterized in that** said elements of the first type (222) and said elements of the second type (224) are layers of abradable material of different thicknesses, disposed in angular sectors on the inside face of the casing (110).

5. A rotor and stator assembly according to claim 2, **characterized in that** said elements of the second type are ribs (314) disposed in angular sectors and projecting from the outside face of the casing (310).

6. A rotor and stator assembly according to any preceding claim, **characterized in that** the elements of the first type present a first angular sector size and the elements of the second type present a second angular sector size, and **in that** the first angular sector size and the second angular sector size are identical.

7. A rotor and stator assembly according to any one of claims 1 to 5, **characterized in that** the elements of the first type present a first angular sector size and the elements of the second type present a second angular sector size, and **in that** the first angular sector size and the second angular sector size are different.

8. A rotor and stator assembly according to any one of claims 1 to 7, **characterized in that** said bladed wheel (20) is a one-piece bladed disk (BLISK)or a one-piece bladed ring (BLING).

9. A compressor including a rotor and stator assembly to any one of claims 1 to 8.

10. A turbomachine, in particular a turbojet, including a compressor according to claim 9.

11. A fan including a rotor and stator assembly according to any one of claims 1 to 8.

12. A turbomachine, in particular a turbojet, including a fan according to claim 11.

13. A turbine, including a rotor and stator assembly according to any one of claims 1 to 8.

14. A turbomachine, in particular a turbojet, including a turbine according to claim 13.

15. A method of preventing instability appearing during contact in a stator and rotor assembly of a turbomachine, the method consisting in inhibiting at least one vibratory mode of a bladed wheel (20) forming part of the rotor, the method being **characterized in that** it consists in arranging the casing (110; 210; 310) at a location situated in register with the bladed wheel in such a manner that, along its circumference, it presents angular sectors of different stiffnesses, the numbers of angular sectors having the same stiffness not being equal to a multiple of the wave number of the vibratory mode of the bladed wheel (20) that is to be inhibited.
